# FASCICULE DE BREVET EUROPEEN

(11) **EP 3 158 402 B1**
(45) Date de publication et mention de la délivrance du brevet: **22.08.2018**
(21) Numéro de dépôt: 15727642.9
(22) Date de dépôt: 05.06.2015
(51) Int. Cl.: G04B 13/02

(54) **MOBILE D'HORLOGERIE**
DREHTEIL EINER UHR
TIMEPIECE WHEEL

(30) Priorité: 18.06.2014 EP 14172870
(43) Date de publication de la demande: 26.04.2017
(73) Titulaire: ETA SA Manufacture Horlogère Suisse, 2540 Grenchen (CH)
(72) Inventeur: MERTENAT, Olivier, CH-4500 Solothurn (CH)
(74) Mandataire: Giraud, Eric
(86) Numéro de dépôt international: PCT/EP2015/062542
(87) Numéro de publication internationale: WO 2015/193123

(56) Documents cités:
- CH-B1- 701 075
- FR-A- 1 222 456
- JP-A- S59 135 385
- JP-U- S5 091 562
- US-A1- 2006 187 768

## Description

### Domaine de l'invention

L'invention concerne un mobile d'horlogerie en plusieurs parties, où ledit mobile comporte un premier composant constitué par un arbre lequel comporte, autour d'un premier axe de pivotement, un logement agencé pour la réception d'un deuxième composant constitué par une planche dans une position axiale unique. L'invention concerne encore un mouvement d'horlogerie comportant au moins un tel mobile.

L'invention concerne le domaine des mécanismes d'horlogerie, et plus particulièrement des rouages.

### Arrière-plan de l'invention

De nombreux mouvements d'horlogerie mécaniques comportent au moins un mobile à friction, de façon notamment à autoriser des réglages quand la montre fonctionne.

Par exemple, un mouvement mécanique, équipé d'une roue grande moyenne, comporte généralement une friction au niveau du rouage de minuterie.
La friction permet de tourner la chaussée, indépendamment du rouage de finissage, lors de la mise à l'heure. La friction permet aussi une rotation solidaire de la planche roue entraîneuse, lorsque la montre fonctionne.

Le document FR 1222456 au nom de EBAUCHESFABRIK ETA AG décrit un mobile avec une planche comportant trois bras élastiques, sensiblement radiaux, agencés pour serrer avec friction un arbre lisse. Plus particulièrement, les extrémités de ces bras ont un profil creux correspondant au rayon de l'arbre.

Le document US 2006/187768 au nom de MARAZUMI TAKUYA décrit une structure de roue comportant une planche fixée élastiquement sur un arbre.

Le document JP S59 135385 au nom de SEIKO décrit une roue plastique fixée élastiquement sur un pignon métallique.

Le document JP S50 91562 au nom de SEIKO décrit une roue avec une planche à rayons fixés élastiquement sur un arbre.

### Résumé de l'invention

A cet effet, l'invention concerne un mobile d'horlogerie en plusieurs parties, selon la revendication 1. Des modes de réalisation préférés sont définis dans les revendications dépendantes. L'invention concerne encore un mouvement d'horlogerie comportant au moins un tel mobile, caractérisé en ce que la composition dudit mobile est restreinte audit arbre et à ladite planche assemblés l'une sur l'autre.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en perspective, un mobile selon l'invention, comportant une planche montée à friction sur un arbre ;
- la figure 2 représente, de façon schématisée, le mobile de la figure 1, en coupe passant par l'axe de pivotement ;
- la figure 3 représente, de façon schématisée, le mobile de la figure 1, en vue de dessus ;
- la figure 4 représente, de façon schématisée et en perspective, l'arbre que comporte le mobile de la figure 1 ;
- la figure 5 représente, de façon schématisée, l'arbre de la figure 4, en coupe passant par son axe de pivotement ;
- la figure 6 est un détail de la zone d'assemblage de la figure 2 ;
- la figure 7 représente, de façon schématisée et en vue de dessus la planche que comporte le mobile de la figure 1, dans une réalisation n'ayant que deux points de contact et qui ne fait pas partie de l'invention ;
- la figure 8 est une vue de côté de la planche de la figure 7 ;
- la figure 9 est un détail en vue de dessus d'une zone centrale de la planche de la figure 7 ;
- la figure 10 représente un mode de réalisation de l'invention.
- la figure 11 représente, de façon similaire à la figure 10, une autre réalisation de l'invention, et selon laquelle il y a quatre points de contact, qui sont disposés angulairement sensiblement à 90° les uns des autres ;
- la figure 12 est une vue de côté du mobile de la figure 11, et
- la figure 13 est une coupe partielle du mobile de la figure 11, dans un plan passant par son axe de pivotement, selon un profil différent de celui de la figure 6 .

### Description détaillée des modes de réalisation préférés

L'invention concerne un mobile 100 d'horlogerie en plusieurs parties.

Plus particulièrement, ce mobile comporte des moyens de friction, et est dénommé « mobile à friction ».

Selon l'invention, le mobile 100 comporte un premier composant constitué par un arbre 1. Cet arbre 1 comporte, autour d'un premier axe de pivotement D1, un logement 6 agencé pour la réception d'un deuxième composant. Ce deuxième composant est constitué par une planche 2 dans une position axiale unique.

La planche 2 comporte une surface périphérique 20 en référence à un deuxième axe de pivotement D2.

L'arbre 1 comporte, de part et d'autre du au moins un logement 6, selon la direction du premier axe de pivotement D1, une surface d'appui de butée axiale 7 qui est agencée pour maintenir en appui de butée la planche 2 sur l'arbre 1.

Cette planche 2 comporte au moins un premier bras élastique 4 radialement par rapport au deuxième axe de pivotement D2, et un second bras 5 rigide ou élastique radialement par rapport au deuxième axe de pivotement D2.

Ces premier bras élastique 4 et second bras 5 forment ensemble une pince 3, qui est agencée pour serrer une surface d'appui radiale 9 que comporte l'arbre 1 au voisinage de la surface d'appui de butée axiale 7. La friction est ainsi assurée entre la planche 2 et l'arbre 1.

Pour l'assemblage de la planche 2 sur l'arbre 1, on utilise l'élasticité des bras 4, 5, de la planche 2, pour permettre une mise en place correcte, et, de préférence, un encliquetage en position.

Selon l'invention, l'arbre 1 comporte une rampe d'introduction 8, qui est agencée pour repousser radialement chaque premier bras élastique 4, et chaque deuxième bras 5 élastique quand la planche 2 en comporte, pour permettre l'introduction de la planche 2 sur l'arbre 1.

Dans une réalisation particulière, la planche 2 comporte un premier bras élastique 4, et un deuxième bras 5 élastique, symétriques l'un de l'autre par rapport au deuxième axe de pivotement D2.

De façon avantageuse, à l'état libre, la pince 3 est circonscrite à un cylindre dont le rayon est inférieur à celui d'un cylindre circonscrit à la surface d'appui radiale 9.

La partie centrale de la planche 2 comporte autant de surfaces courbes, notamment des surfaces sensiblement cylindriques, que de bras 4, 5. Dans les variantes illustrées par les figures, qui comportent un premier bras élastique 4, et un second bras 5, le centre de la planche est défini par deux surfaces courbes, qui viennent pincer l'arbre 1.

La figure 7 illustre une réalisation de type « deux points » qui ne fait pas partie de l'invention et où la planche 2 porte sur l'arbre 1 en deux points symétriques P1 et P2 par rapport à l'axe D1. Chaque premier bras 4 ou second bras 5 comporte ainsi une telle surface courbe, constituée par un secteur sensiblement cylindrique, notamment de section elliptique, creux 34, 35, dont l'axe C est excentré par rapport au deuxième axe de pivotement D2.

De préférence, l'axe C est alors plus éloigné du secteur sensiblement cylindrique creux 34, 35, que le deuxième axe de pivotement D2, d'une valeur d'excentration E, visible sur la figure 9, qui est comprise entre 0,1 et 0,2 fois le rayon du secteur sensiblement cylindrique creux 34, 35, considéré.

Pour une friction de rouage de minuterie, la valeur de la friction est avantageusement définie par un intervalle précis, de 0,060 à 0,080 N.cm, afin de remplir les critères de qualité au comportement aux chocs, et de mise à l'heure. On comprend que la friction peut être réalisée, ou bien au niveau de surfaces d'une certaine ampleur, comme les secteurs sensiblement cylindriques 34, 35, ou bien au niveau de zones ponctuelles, par exemple sous la forme d'une friction deux points ou quatre points.

Une réalisation de type « quatre points » selon l'invention est visible en figure 10 : la planche 2 porte sur l'arbre 1 en quatre points P11, P12, P13, P14, symétriques deux à deux par rapport à l'axe D1. Le rayon intérieur de planche Rp est alors inférieur au rayon de chaussée Rch au niveau de l'arbre 1. Les quatre points sont dénommés P21, P22, P23, P24 pour la variante de la figure 11.

Dans une variante particulière, la planche 2 comporte des premiers moyens d'entraînement 21 au niveau du premier bras élastique 4, et des deuxièmes moyens d'entraînement 22 au niveau dudit second bras 5 élastique quand la planche 2 en comporte. Et ces premiers 21 et deuxièmes 22 moyens d'entraînement comportent des secteurs à profil en relief saillant et/ou rentrant, qui sont agencés pour coopérer avec un outillage de profil complémentaire pour l'ouverture de la pince 3 lors de l'introduction de la planche 2 sur l'arbre 1.

Plus particulièrement, les premiers 21 et deuxièmes 22 moyens d'entraînement sont symétriques par rapport au deuxième axe de pivotement D2.

Dans une variante, la planche 2 peut encore comporter, au voisinage de sa périphérie et dans sa partie intérieure, des troisièmes 23 et quatrièmes 24 moyens d'entraînement.

Avantageusement la planche 2 comporte des moyens de maintien, tels qu'ergots ou perçages, ou similaires, dans sa partie la plus rigide, qui sont agencés pour coopérer avec un outillage de traction.

Dans une variante particulière, la planche 2 comporte sur sa face inférieure 21 et/ou supérieure 22, un état de surface de rugosité supérieur à 6,3 micromètres Ra, pour sa coopération en friction avec un outillage de maintien et/ou de traction.

Dans une variante non limitative, la surface périphérique 20 est une denture axée sur le deuxième axe de pivotement D2.

Dans une autre variante, la surface périphérique 20 est une came en référence au deuxième axe de pivotement D2 et à une référence angulaire constituée par le premier bras 4 ou par le deuxième bras 5. Selon l'invention, la surface d'appui radiale 9 et la rampe d'introduction 8 de l'arbre 1 définissent ensemble un bourrelet 10, qui est agencé pour immobiliser la planche 2 sur l'arbre 1 quand la planche est en butée d'appui sur la surface d'appui de butée axiale 7 de l'arbre 1. En particulier, la surface d'appui radiale 9 est en dépouille par rapport au bourrelet 10. Cet angle de dépouille permet de maintenir la planche 2 à hauteur constante, et à rayon de frottement constant.

La réalisation illustrée aux figures 11 à 13 est une réalisation de l'invention particulièrement avantageuse : c'est une réalisation à quatre points de contact, P21, P22, P23, P24, qui sont disposés angulairement sensiblement à 90° les uns des autres. Le profil de jonction entre la planche et l'arbre, tel que visible sur la figure 13, est différent de celui de la figure 6.

La surface d'appui radiale 9 de l'arbre 1 est en dépouille sous le bourrelet, d'un faible angle « b », compris entre 2° et 8°, de préférence voisin de 5°. La surface inférieure de la planche 2 constitue la surface d'appui de butée axiale 7, et est en appui sur une surface radiale 11 de l'arbre orthogonale à l'axe D1 de celui-ci, sur une surface annulaire délimitée par un cercle intérieur PB, et un cercle extérieur PC. Du fait de l'élasticité de la planche, et de la dépouille, la planche est maintenue fermement selon cet appui, elle vient en contact sur une surface sensiblement réduite à un cercle, en PA, au niveau du cône en dépouille 9 de l'arbre 1.La projection du cercle PA, parallèlement à l'axe D1 de l'arbre 1, sur la surface radiale 11 d'appui, est située entre les cercles intérieur PB et extérieur PC, et peut, tel qu'illustré sur la figure 13, coïncider avec le cercle intérieur PB.

Le maintien ainsi assuré est excellent, et la portée annulaire ne nécessite pas un grand écart de diamètre, dans la pratique cet écart entre le diamètre PC et le diamètre PB peut être inférieur à 10% de la valeur du diamètre PA. Il est donc possible, de façon très avantageuse, d'augmenter fortement le diamètre d'appui PA, par rapport aux réalisations connues de mobiles à flasque pincé sur arbre.

Dans cette variante, une chambre de lubrification CH de grand volume est avantageusement agencée en retrait du cône en dépouille 9, selon un angle de dépouille beaucoup plus prononcé, de 30° à 45° par exemple, de façon à maximiser le volume de cette chambre CH, délimitée du côté opposé par la surface radiale 11, le fond (au voisinage de l'axe D1) de cette chambre CH étant quant à lui déterminé par le calcul de résistance des matériaux de l'arbre 1 en fonction des contraintes de service du mobile 100.

Cette piqûre fait de la chambre CH un réservoir de lubrification restant étanche vis-à-vis de la denture 20.

Dans une exécution particulière, la planche 2 est réalisée en CuBe2, d'épaisseur voisine de 0,12 mm, avec une denture 20 de diamètre primitif voisin de 4,5 mm, pour la réception d'un arbre 1 d'un diamètre voisin de 1,33 mm au niveau du cercle d'appui PA, et ses bras élastiques 4 et 5 ont, selon le plan de la planche, une section voisine de 0,3 mm, avec un plus grand écartement à l'état libre non monté sur l'arbre de 1,28 mm environ, avec donc un serrage diamétral compris entre 0,04 et 0,05 mm sur l'arbre. Les secteurs creux 34, 35, de section sensiblement elliptique, compris entre P21 et P22 d'une part, et entre P23 et P24 d'autre part, destinés à venir enserrer l'arbre 1, ont, à l'état libre, chacun une excentration de 0,2 mm environ.

Dans une réalisation plus particulière, la denture 20 est, à vide, de contour elliptique pour tenir compte de la déformation de la planche 2, avec une excentration homothétique à celle des portées P21-P22 et P23-P24. Cette denture 20 est symétrique par rapport à un plan de symétrie passant par l'axe.

Cet agencement permet de solliciter faiblement l'élasticité de la planche 2 lors de l'assemblage par pincement sur l'arbre 1, et la déformation reste confinée au domaine élastique, ce qui permet de prévenir la formation de bavures. La valeur de la friction n'est entachée que d'une très faible dispersion.

L'invention concerne encore un mouvement d'horlogerie 200 comportant au moins un tel mobile 100. De préférence, la composition de ce mobile 100 est restreinte à l'arbre 1 et à la planche 2 assemblés l'une sur l'autre.

## Revendications

1. Mobile (100) d'horlogerie en plusieurs parties, où ledit mobile (100) comporte un premier composant constitué par un arbre (1) lequel comporte, autour d'un premier axe de pivotement (D1), un logement (6) agencé pour la réception d'un deuxième composant constitué par une planche (2) dans une position axiale unique, ladite planche (2) comportant une surface périphérique (20) en référence à un deuxième axe de pivotement (D2), ledit arbre (1) comportant, de part et d'autre dudit au moins un logement (6), selon la direction dudit premier axe de pivotement (D1), une surface d'appui de butée axiale (7) agencée pour maintenir en appui de butée ladite planche (2) sur ledit arbre (1), où ladite planche (2) comporte un premier bras élastique (4) radialement par rapport audit deuxième axe de pivotement (D2), et un second bras (5) rigide ou élastique radialement par rapport audit deuxième axe de pivotement (D2), lesdits premier bras élastique (4) et second bras (5) formant ensemble une pince (3) agencée pour serrer une surface d'appui radiale (9) que comporte ledit arbre (1) au voisinage de ladite surface d'appui de butée axiale (7), où ledit arbre (1) comporte une rampe d'introduction (8) agencée pour repousser radialement ledit premier bras élastique (4) et ledit second bras (5) élastique quand ladite planche (2) en comporte, pour permettre l'introduction de ladite planche (2) sur ledit arbre (1), ledit premier bras (4) et ledit second bras (5) comportant un secteur sensiblement cylindrique creux (34 ; 35) d'axe (C) excentré par rapport audit deuxième axe de pivotement (D2), **caractérisé en ce que** ledit axe (C) est plus éloigné dudit secteur sensiblement cylindrique creux (34 ; 35) que ledit deuxième axe de pivotement (D2), d'une valeur d'excentration (E) comprise entre 0,1 et 0,2 fois le rayon dudit secteur sensiblement cylindrique creux (34 ; 35), **en ce que** ladite surface d'appui radiale (9) et ladite rampe d'introduction (8) dudit arbre (1) définissent ensemble un bourrelet (10) agencé pour immobiliser ladite planche (2) sur ledit arbre (1) quand ladite planche est en butée d'appui sur ladite surface d'appui de butée axiale (7) dudit arbre (1), **en ce que** ladite surface d'appui radiale (9) est en dépouille par rapport audit bourrelet (10), d'un faible angle (b) compris entre 2° et 8°, et **en ce que** ladite planche (2) porte sur ledit arbre (1) en seulement quatre points (P11, P12,P13 ,P14 ; P21, P22, P23, P24), symétriques deux à deux par rapport audit premier axe de pivotement (D1), **en ce que** ladite planche (2) comporte une surface inférieure qui constitue une surface d'appui de butée axiale (7) et est en appui sur une surface radiale (11) dudit arbre (1) orthogonale à l'axe (D1) dudit arbre (1), sur une surface annulaire délimitée par un cercle intérieur (PB) et un cercle extérieur (PC), ladite planche (2) étant, en position assemblée sur ledit arbre (1), en contact avec ledit arbre (1) sur une surface sensiblement réduite à un cercle (PA), au niveau de ladite surface d'appui radiale (9), la projection dudit cercle (PA), parallèlement audit axe (D1) dudit arbre (1), sur ladite surface radiale (11) d'appui, étant située entre ledit cercle intérieur (PB) et ledit cercle extérieur (PC), et coïncide avec ledit cercle intérieur (PB).

2. Mobile (100) selon la revendication 1, **caractérisé en ce que** ladite planche (2) comporte deux surfaces symétriques par rapport audit premier axe de pivotement (D1) qui comportent un rayon intérieur de planche (Rp) qui est inférieur à un rayon de chaussée (Rch) que comportent deux portées dudit arbre (1) symétriques par rapport audit premier axe de pivotement (D1) et opposées auxdites deux surfaces de ladite planche (2).

3. Mobile (100) selon la revendication 1 ou 2, **caractérisé en ce que**, à l'état libre, ladite pince (3) est circonscrite à un cylindre de rayon inférieur à celui d'un cylindre circonscrit à ladite surface d'appui radiale (9).

4. Mobile (100) selon l'une des revendications 1 à 3, **caractérisé en ce que** ladite planche (2) comporte des premiers moyens d'entraînement (21) au niveau dudit premier bras élastique (4), et des deuxièmes moyens d'entraînement (22) au niveau de chaque dit second bras (5) élastique quand ladite planche (2) en comporte, et que lesdits premiers (21) et deuxièmes (22) moyens d'entraînement comportent des secteurs à profil en relief saillant et/ou rentrant agencés pour coopérer avec un outillage de profil complémentaire pour l'ouverture de ladite pince (3) lors de l'introduction de ladite planche (2) sur ledit arbre (1).

5. Mobile (100) selon la revendication 4, **caractérisé en ce que** lesdits premiers (21) et deuxièmes (22) moyens d'entraînement sont symétriques par rapport audit deuxième axe de pivotement (D2).

6. Mobile (100) selon la revendication 5, **caractérisé en ce que** ladite planche (2) comporte des moyens de maintien, dans sa partie la plus rigide, pour coopérer avec un outillage de traction.

7. Mobile (100) selon l'une des revendications 1 à 6, **caractérisé en ce que** ladite planche (2) comporte, au voisinage de sa périphérie et dans sa partie intérieure, des troisièmes (23) et quatrièmes (24) moyens d'entraînement.

8. Mobile (100) selon l'une des revendications 1 à 7, **caractérisé en ce que** ladite planche (2) comporte, sur sa face inférieure (21) et/ou supérieure (22), un état de surface de rugosité supérieur à 6,3 micromètres Ra, pour sa coopération en friction avec un outillage de maintien et/ou de traction.

9. Mobile (100) selon l'une des revendications 1 à 8, **caractérisé en ce que** ladite surface périphérique (20) est une denture axée sur ledit deuxième axe de pivotement (D2).

10. Mobile (100) selon l'une des revendications 1 à 9, **caractérisé en ce que** ladite surface périphérique (20) est une came en référence audit deuxième axe de pivotement (D2) et à une référence angulaire constituée par ledit premier bras (4) ou par ledit second bras (5).

11. Mobile (100) selon une des revendications 1 à 10, **caractérisé en ce que** lesdits quatre points (P11, P12, P13, P14; P21, P22, P23, P24) sont disposés angulairement sensiblement à 90° les uns des autres.

12. Mouvement d'horlogerie (200) comportant au moins un mobile (100) selon l'une des revendications 1 à 11, **caractérisé en ce que** la composition dudit mobile (100) est restreinte audit arbre (1) et à ladite planche (2) assemblés l'une sur l'autre.

## Patentansprüche

1. Uhrendrehteil (100) aus mehreren Teilen, wobei das Drehteil (100) eine erste Komponente umfasst, die durch eine Welle (1) gebildet ist, die um eine erste Drehachse (D1) eine Aufnahme (6) aufweist, die dafür ausgelegt ist, eine zweite Komponente, die durch eine Platte (2) gebildet ist, an einer eindeutigen axialen Position aufzunehmen, wobei die Platte (2) eine Umfangsoberfläche (20) mit Bezug auf eine zweite Drehachse (D2) aufweist, wobei die Welle (1) auf beiden Seiten der mindestens einen Aufnahme (6) in Richtung der ersten Drehachse (D1) eine Axialanschlag-Auflagefläche (7) aufweist, die dafür ausgelegt ist, die Platte (2) an der Welle (1) anschlagend abgestützt zu halten, wobei die Platte (2) einen in Bezug auf die zweite Drehachse (D2) radial nachgiebigen ersten Arm (4) und einen starren oder in Bezug auf die zweite Drehachse (D2) radial nachgiebigen zweiten Arm (5) aufweist, wobei der erste nachgiebige Arm (4) und der zweite Arm (5) zusammen eine Klemme (3) bilden, die dafür ausgelegt ist, eine radiale Auflagefläche (9), die die Welle (1) in der Nähe der Axialanschlag-Auflagefläche (7) aufweist, festzuklemmen, wobei die Welle (1) eine Einführschräge (8) aufweist, die dafür ausgelegt ist, den ersten nachgiebigen Arm (4) und den zweiten nachgiebigen Arm (5), falls die Welle einen solchen aufweist, radial zurückzuschieben, um das Aufschieben der Platte (2) auf die Welle (1) zu ermöglichen, wobei der erste Arm (4) und der zweite Arm (5) einen im Wesentlichen hohlzylindrischen Abschnitt (34; 35) mit einer zu der zweiten Drehachse (D2) exzentrischen Achse (C) aufweisen, **dadurch gekennzeichnet, dass** die Achse (C) von dem im Wesentlichen hohlzylindrischen Abschnitt (34; 35) um einen Exzentrizitätswert (E), der im Bereich des 0,1- bis 0,2-fachen Radius des im Wesentlichen hohlzylindrischen Abschnitts (34; 35) liegt, weiter entfernt ist als die zweite Drehachse (D2), dass die radiale Auflagefläche (9) und die Einführschräge (8) der Welle (1) gemeinsam einen Wulst (10) definieren, der dafür ausgelegt ist, die Platte (2) an der Welle (1) festzusetzen, wenn sich die Platte an der Axialanschlag-Auflagefläche (7) der Welle (1) anschlagend abstützt, dass die radiale Auflagefläche (9) in Bezug auf den Wulst (10) verjüngt ist mit einem kleinen Winkel (b) im Bereich von 2° bis 8° und dass die Platte (2) an der Welle (1) an nur vier Punkten (P11, P12, P13, P14; P21, P22, P23, P24), die in Bezug auf die erste Drehachse (D1) paarweise symmetrisch sind, getragen wird, dass die Platte (2) eine innere Oberfläche aufweist, die eine Axialanschlag-Auflagefläche (7) bildet, die sich an einer radialen Oberfläche (11) der Welle (1) senkrecht zu der Achse (D1) der Welle (1) auf einer ringförmigen Oberfläche, die durch einen inneren Kreis (PB) und einen äußeren Kreis (PC) begrenzt ist, abstützt, wobei die Platte (2) an der Position, an der sie mit der Welle (1) zusammengefügt ist, mit der Welle (1) auf einer Oberfläche, die im Wesentlichen auf einen Kreis (PA) reduziert ist, auf Höhe der radialen Auflagefläche (9) in Kontakt steht, wobei sich ein Vorsprung des Kreises (PA) parallel zu der Achse (D1) der Welle (1) auf der radialen Auflagefläche (11) zwischen dem inneren Kreis (PB) und dem äußeren Kreis (PC) befindet und mit dem inneren Kreis (PB) zusammenfällt.

2. Drehteil (100) nach Anspruch 1, **dadurch gekennzeichnet, dass** die Platte (2) zwei in Bezug auf die erste Drehachse (D1) symmetrische Oberflächen aufweist, die einen inneren Plattenradius (Rp) besitzen, der kleiner als ein Rohrradius (Rch) ist, den zwei in Bezug auf die erste Drehachse (D1) symmetrische Bereiche der Welle (1), die sich gegenüber den beiden Oberflächen der Platte (2) befinden, aufweisen.

3. Drehteil (100) nach Anspruch 1 oder 2, **dadurch gekennzeichnet, dass** die Klemme (3) im freien Zustand in einen Zylinder einbeschrieben ist, dessen Radius kleiner als jener eines Zylinders ist, der in die radiale Auflagefläche (9) einbeschrieben ist.

4. Drehteil (100) nach einem der Ansprüche 1 bis 3 **dadurch gekennzeichnet, dass** die Platte (2) auf Höhe des ersten nachgiebigen Arms (4) erste Antriebsmittel (21) und auf Höhe jedes zweiten nachgiebigen Arms (5), sofern die Platte (2) solche enthält, zweite Antriebsmittel (22) umfasst und dass die ersten (21) und zweiten (22) Antriebsmittel Abschnitte mit vorstehendem und/oder zurückspringendem Reliefprofil aufweisen, die dafür ausgelegt sind, mit einem Werkzeug mit komplementärem Profil zusammenzuwirken, um die Klemme (3) beim Aufschieben der Platte (2) auf die Welle (1) zu öffnen.

5. Drehteil (100) nach Anspruch 4, **dadurch gekennzeichnet, dass** die ersten (21) und zweiten (22) Antriebsmittel in Bezug auf die zweite Drehachse (D2) symmetrisch sind.

6. Drehteil (100) nach Anspruch 5, **dadurch gekennzeichnet, dass** die Platte (2) in ihrem starreren Teil Haltemittel für die Zusammenwirkung mit einem Zugwerkzeug aufweist.

7. Drehteil 100) nach einem der Ansprüche 1 bis 6, **dadurch gekennzeichnet, dass** die Platte (2) in der Nähe ihres Umfangs und in ihrem inneren Teil dritte (23) und vierte (24) Antriebsmittel aufweist.

8. Drehteil (100) nach einem der Ansprüche 1 bis 7, **dadurch gekennzeichnet, dass** die Platte (2) auf ihrer unteren (21) und/oder oberen (22) Oberfläche einen Oberflächenzustand mit einer Rauheit von mehr als 6,3 µm Ra aufweist, um mit einem Halte- und/oder Zugwerkzeug reibschlüssig zusammenzuwirken.

9. Drehteil (100) nach einem der Ansprüche 1 bis 8, **dadurch gekennzeichnet, dass** die Umfangsoberfläche (20) eine Zahnung ist, deren Achse mit der zweiten Drehachse (D2) zusammenfällt.

10. Drehteil (100) nach einem der Ansprüche 1 bis 9, **dadurch gekennzeichnet, dass** die Umfangsoberfläche (20) ein Nocken mit Bezug auf die zweite Drehachse (D2) ist und einen Winkelbezug aufweist, der durch den ersten Arm (4) oder durch den zweiten Arm (5) gebildet ist.

11. Drehteil (100) nach einem der Ansprüche 1 bis 10, **dadurch gekennzeichnet, dass** die vier Punkte (P11, P12, P13, P14; P21, P22, P23, P24) in Winkelrichtung im Wesentlichen in einem 90°-Abstand relativ zueinander angeordnet sind.

12. Uhrwerk (200), umfassend mindestens ein Drehteil (100) nach einem der Ansprüche 1 bis 11, **dadurch gekennzeichnet, dass** der Aufbau des Drehteils (100) auf die Welle (1) und auf die Platte (2) beschränkt ist, die miteinander zusammengefügt sind.

## Claims

1. Timepiece mobile component (100) in several parts, wherein said mobile component (100) comprises a first component formed by an arbor (1) which includes, about a first pivot axis (D1), a housing (6) arranged for reception of a second component formed by a plate (2) in a single axial position, said plate (2) including a peripheral surface (20) with respect to a second pivot axis (D2), said arbor (1) comprising, on either side of said at least one housing (6), in the direction of said first pivot axis (D1), an axial abutment surface (7) arranged to maintain said plate (2) in abutment on said arbor (1), wherein said plate (2) comprises a first arm (4), resilient radially with respect to said second pivot axis (D2), and a second arm (5) that is stiff or resilient radially with respect to said second pivot axis (D2), said first resilient arm (4) and second arm (5) together forming a clamp (3) arranged to clamp a radial bearing surface (9) comprised in said arbor (1) in proximity to said axial abutment surface (7), wherein said arbor (1) comprises an entry ramp (8) arranged to push back radially said first resilient arm (4) and said second resilient arm (5) when comprised in said plate (2), to allow said plate (2) to be placed on said arbor (1), said first arm (4) and said second arm (5) including a substantially cylindrical hollow section (34; 35) whose axis (C) is off-centre with respect to said second pivot axis (D2), **characterized in that** said axis (C) is farther from said substantially cylindrical hollow section (34; 35) than said second pivot axis (D2), by an offset value (E) comprised between 0.1 and 0.2 times the radius of said substantially cylindrical hollow section (34; 35), **in that** said radial bearing surface (9) and said entry ramp (8) of said arbor (1) define together a flange (10) arranged to immobilise said plate (2) on said arbor (1) when said plate is in abutment on said axial abutment surface (7) of said arbor (1), **in that** said radial bearing surface (9) is undercut with respect to said flange (10), by a small angle (b) comprised between 2° and 8°, and **in that** said plate (2) bears on said arbor (1) at only four points (P11, P12, P13, P14; P21, P22, P23, P24), in symmetrical pairs with respect to said first pivot axis (D1), **in that** said plate (2) includes a lower surface which forms an axial abutment surface (7) and rests on a radial surface (11) of said arbor (1) orthogonal to the axis (D1) of said arbor (1), on an annular surface delimited by an inner circle (PB) and an outer circle (PC), said plate (2) being, in an assembled position on said arbor (1), in contact with said arbor (1) on a surface substantially reduced to a circle (PA), on said radial bearing surface (9), the projection of said circle (PA), parallel to said axis (D1) of said arbor (1), onto said radial bearing surface (11), being located between said inner circle (PB) and said outer circle (PC), and coincides with said inner circle (PB).

2. Mobile component (100) according to claim 1, **characterized in that** said plate (2) includes two symmetrical surfaces with respect to said first pivot axis (D1) which include an inner plate radius (Rp) that is smaller than a cannon-pinion radius (Rch) comprised in two shoulders of said arbor (1) that are symmetrical with respect to said first pivot axis (D1) and opposite to said two surfaces of said plate (2).

3. Mobile component (100) according to claim 1 or 2, **characterized in that**, in the free state, said clamp (3) is circumscribed to a cylinder of smaller radius than that of a cylinder circumscribed to said radial bearing surface (9).

4. Mobile component (100) according to any of claims 1 to 3, **characterized in that** said plate (2) includes first drive means (21) on said first resilient arm (4), and second drive means (22) on each said second resilient arm (5), when said plate (2) comprises a second resilient arm, and **in that** said first (21) and second (22) drive means include sectors with a raised and/or recessed relief profile arranged to cooperate with a tool of complementary profile to open said clamp (3) when said plate (2) is placed on said arbor (1).

5. Mobile component (100) according to claim 4, **characterized in that** said first (21) and second (22) drive means are symmetrical with respect to said second pivot axis (D2).

6. Mobile component (100) according to claim 5, **characterized in that** said plate (2) comprises holding means, in its stiffest portion, to cooperate with a pulling tool.

7. Mobile component (100) according any of claims 1 to 6, **characterized in that** said plate (2) comprises, in proximity to its periphery and in its inner portion, third (23) and fourth (24) drive means.

8. Mobile component (100) according any of claims 1 to 7, **characterized in that** said plate (2) comprises on its lower face (21) and/or upper face (22), a state of surface roughness greater than 6.3 micrometres Ra for frictional cooperation with a holding and/or pulling tool.

9. Mobile component (100) according any of claims 1 to 8, **characterized in that** said peripheral surface (20) is a toothing centred on said second pivot axis (D2).

10. Mobile component (100) according any of claims 1 to 9, **characterized in that** said peripheral surface (20) is a cam with reference to said second pivot axis (D2) and to an angular reference formed by said first arm (4) or by said second arm (5).

11. Mobile component (100) according any of claims 1 to 10, **characterized in that** said four points (P11, P12, P13, P14; P21, P22, P23, P24) are disposed at angles of substantially 90° with respect to each other.

12. Timepiece movement (200) comprising at least one mobile component (100) according any of claims 1 to 11, **characterized in that** the composition of said mobile component (100) is limited to said arbor (1) and to said plate (2) assembled one on top of the other.
